# EUROPÄISCHE PATENTSCHRIFT

(11) **EP 0 736 362 B1**
(45) Veröffentlichungstag und Bekanntmachung des Hinweises auf die Patenterteilung: **25.11.1998**
(21) Anmeldenummer: 96103023.6
(22) Anmeldetag: 29.02.1996
(51) Int. Cl.: B26D 7/26, B26D 1/08

(54) **Planschneidmaschine**
Guillotine-type cutter
Guillotine

(30) Priorität: 03.04.1995 DE 19512106
(43) Veröffentlichungstag der Anmeldung: 09.10.1996
(73) Patentinhaber: Adolf Mohr Maschinenfabrik GmbH & Co. KG, 65719 Hofheim am Taunus (DE)
(72) Erfinder: Gross, Helmut, D-65719 Hofheim (DE); Stemmer, Frank, D-64832 Babenhausen (DE)
(74) Vertreter: Quermann, Helmut, Dipl.-Ing.

(56) Entgegenhaltungen:
- EP-A- 0 551 812
- DE-A- 3 614 926
- DE-B- 1 093 327
- DE-B- 1 251 271
- DE-C- 354 399
- US-A- 1 476 155
- US-A- 3 496 823
- US-A- 4 187 753
- LANKFORD W.T.: "the making, shaping and heat treating of steel" 1985 , AISE , PITTSBURGH,US XP002019656 * Seite 1265, linke Spalte, Zeile 22 - Zeile 29 *

## Beschreibung

Die Erfindung betrifft eine Planschneidmaschine, insbesondere zum Schneiden von blättrigem Gut, mit einem Tisch zur Aufnahme des zu schneidenden Gutes und einer in einer vertikalen Ebene zur das Gut aufnehmenden Tischoberfläche verfahrbaren Schneideinrichtung, die einen in einem Rahmen der Maschine verfahrbar gelagerten Messerbalken sowie ein an diesem befestigtes Messer aufweist, wobei mindestens zwei verstellbaren Einrichtungen im Abstand zueinander im Messerbalken gelagert sind, zum Abstützen des Messers im Bereich des Messerrückens am Messerbalken, wobei sich die jeweilige verstellbare Einrichtung über ein Druckstück am Messerrücken abstützt.

Eine Planschneidmaschine der eingangs genannten Art ist aus der DE-B-10 93 327 bekannt. Bei dieser ist das Messer mittels mehrerer Befestigungsschrauben mit dem Messerbalken verbunden.

Die Schrauben sind in Gewindebohrungen des Messers eingeschraubt und durchsetzen Langlöcher im Messerbalken, die sich im wesentlichen vertikal zur Tischoberfläche erstrecken. Infolgedessen kann das Messer in Abhängigkeit von dessen Abnutzungsgrad und damit dessen Nachschliff in der gewünschten Position zum Messerbalken positioniert werden. Das Messer ist gegenüber dem Messerbalken, zusätzlich zu den Befestigungsschrauben, an mindestens zwei Stellen abgestützt. Dies erfolgt jeweils durch eine im Messerbalken gelagerte Schraube, die in ein Druckstück eingeschraubt ist, das sich am Messerrücken abstützt.

Aus der DE-B-12 51 271 ist eine Planschneidmaschine bekannt, bei der die verstellbare Einrichtung als Kurvenscheibe ausgebildet ist, die sich unmittelbar am Messerrücken abstützt.

Gegenüber diesem Stand der Technik schlägt die Erfindung bei einer Schneidmaschine der eingangs genannten Art vor, daß das Druckstück zumindest im Kontaktbereich mit der jeweiligen verstellbaren Einrichtung hart ausgebildet ist, die verstellbare Einrichtung eine Kurvenscheibe aufweist, die mit einer senkrecht zu dieser angeordneten, im Messerbalken gelagerten Abstützwelle verbunden ist und das Druckstück mit einem plattenförmigen Führungselement verbunden ist, das zwischen der Kurvenscheibe und dem Messerbalken angeordnet ist und die Abstützwelle hintergreift.

Eine besondere Bedeutung wird darin gesehen, daß das Druckstück keinen Bestandteil des Messers bildet, sondern frei zwischen dem Messerrücken und der verstellbaren Einrichtung angeordnet ist. Das Druckstück liegt damit immer optimal am Messerrücken an, auch dann, wenn er verzogen oder aus anderen Gründen nicht exakt positioniert sein sollte. Das Führungselement ist zwischen der Kurvenscheibe und dem Messerbalken fixiert, wobei dessen Hintergriff bewirkt, daß es bei entferntem Messer pendelnd in der Abstützwelle aufgehängt ist. Vorteilhaft weist das Führungselement ein Langloch auf, wobei die Abstützwelle dieses Langloch durchsetzt. Bei dieser Gestaltung des Führungselementes ist damit das Druckstück zwischen der Kurvenscheibe und dem Messerbalken unverlierbar positioniert, aber dennoch in Längsrichtung des Langlochs entsprechend der Zustellbewegung der Kurvenscheibe verschieblich.

Das harte Druckstück stellt ein separates Bauteil dar, womit, um ein Eingraben der verstellbaren Einrichtung in den Messerrücken zu verhindern, es nicht erforderlich ist, das aus Metall bestehende Messer insgesamt zu härten. Es reicht vielmehr aus, die Paarung zwischen der verstellbaren Einrichtung und dem Druckstück mit der entsprechenden Härte auszugestalten; zwischen dem Druckstück und dem Messerrücken ist eine solche Härte der Materialien nicht erforderlich, da die Flächenpressung zwischen diesen Teilen relativ gering ist.

Es reicht damit völlig aus, wenn die Kurvenscheibe aus gehärtetem Metall besteht und das Druckstück im Kontaktbereich mit der Kurvenscheibe hart ist, vorzugsweise gleichfalls aus gehärtetem Metall besteht. Grundsätzlich können die Kurvenscheibe und das Druckstück aber aus beliebigen Materialien bestehen, sofern sie die entsprechende Härte aufweisen und geeignet sind, einer hohen Flächenpressung Stand zu halten. Die große Härte des Druckstückes erlaubt es, das Schneidmesser zweiteilig auszubilden, nämlich bestehend aus einem mit dem Messerbalken verbundenen Messerträger aus nicht gehärtetem Metall und einer mit dem Messerträger verbundenen, den eigentlichen Schnitt durch das Gut vollführenden Messerplatte, die beispielsweise in einem Rücksprung des Messerträgers aufgenommen ist und mit diesem hart verlötet ist. Bei den vorbeschriebenen Materialpaarung kommt damit hartes Material nur dort zum Einsatz, wo hohe Kräfte bzw. Flächenpressungen zu verzeichnen sind. In den anderen Bereichen reicht es aus, kostengünstigeres, ungehärtetes Material zu verwenden.

Die Kurvenscheibe läßt sich relativ zum Messerbalken verdrehen und bedingt über deren Kurvengestaltung eine mehr oder weniger starke Positionsveränderung des Messers relativ zum Messerbalken. Die Kurvenscheibe kann beispielsweise einen sich im wesentlichen über einen Halbkreis erstreckenden, in Anlage mit dem Messerrücken bringbaren Umfangsflächenabschnitt aufweisen, wobei die Achse der Abstützwelle in Abstand zum Kreismittelpunkt angeordnet ist. Somit wird eine Exzentrizität bewirkt, die es gestattet, bei der Drehung der Kurvenscheibe um etwa 180° eine maximale Zustellbewegung zu vollführen. Die Zustellbewegung der Kurvenscheibe kann aber auch über einen größeren Schwenkwinkel erfolgen, beispielsweise mittels einer spiralförmigen Gestaltung der Kurvenscheibe, mit einem Schwenkwinkel von beispielsweise 300°. Grundsätzlich reicht es aus, wenn die Kurvenscheibe die über das Messer auf sie eingeleiteten Kräfte über die Abstützwelle in den Messerbalken überträgt. Die Kurvenscheibe kann damit grundsätzlich relativ zur Abstützwelle schwenkbar sein, wobei sie in diesem Fall festzulegen ist, beispielsweise indem sie in ihrer eingestellten, am Messerrücken anliegenden Position mit dem Messerbalken verbunden wird. Vorteilhaft ist die Kurvenscheibe aber drehfest mit der Abstützwelle verbunden, die ihrerseits mittels eines Klemmelementes in Drehrichtung und axial festlegbar ist. Alternativ kann die Kurvenscheibe auch mittels eines zwischen dieser und dem Messerbalken angeordneten Reibbelages festlegbar sein. Dieser kann zusätzlich zum Klemmelement vorgesehen sein.

Um eine besonders einfache Bedienbarkeit der Einrichtung zu ermöglichen, sollte die jeweilige Abstützwelle eine Bohrung des Messerträgers durchsetzen und damit von der Bedienerseite der Schneidmaschine verdrehbar und festlegbar sein.

Eine besondere Weiterbildung der Erfindung sieht vor, daß zwischen dem Druckstück und dem Messer ein Distanzstück angeordnet ist. Dieses findet Verwendung, wenn das Messer soweit abgenutzt ist, daß eine maximale Zustellbewegung der verstellbaren Einrichtungen nicht ausreicht, dessen Messerrücken in erforderlichem Abstand zum Messerbalken zu positionieren. Eine weitere Zustellbewegung des Messers ist damit entsprechend der gewonnenen Stärke des Distanzstückes möglich. Das Distanzstück ist zweckmäßig mit dem Messer verbunden, insbesondere mit dem Messer verschraubt.

Vorteilhaft sind die Druckstücke und/oder die Distanzstücke nur in demjenigen Bereich des Messers angeordnet, wo die Druckkräfte zu übertragen sind. Die Druckstücke und/oder die Distanzstücke sind vorteilhaft quaderförmig ausgebildet.

Um eine Befestigung des Messers am Messerbalken in Abhängigkeit von deren unterschiedlichen Relativpositionen sicherzustellen, ist der Messerbalken mit mehreren, sich in Verstellrichtung des Messers relativ zum Messerträger erstreckenden Langlöchern zu versehen, wobei jedem Langloch mindestens eine Gewindebohrung im Messer zugeordnet ist, sowie eine Befestigungsschraube dieses Langloch und die Gewindebohrung durchsetzt. Insbesondere für den Fall, daß zusätzlich ein Distanzstück Verwendung findet, womit sich ein großer Stellweg des Messers relativ zum Messerbalken ergibt, sollte das Messer jedem Langloch zugeordnet mehrere Gewindebohrungen aufweisen, die bezogen auf die Längserstreckung des Langloches in Abstand zueinander angeordnet sind. Es kann so die Länge des jeweiligen Langloches relativ klein gehalten werden, wobei, um den großen Stellweg zu erreichen, die jeweilige Befestigungsschraube in die den Langloch jeweils zugeordnete Gewindebohrung geschraubt wird.

Weitere Merkmale der Erfindung sind in der Beschreibung der Figuren und den Figuren selbst dargestellt, wobei bemerkt wird, daß alle Einzelmerkmale und alle Kombinationen von Einzelmerkmalen erfindungswesentlich sind.

In den Figuren ist die erfindungsgemäße Planschneidmaschine anhand zweier Ausführungsformen verdeutlicht, ohne auf diese beschränkt zu sein.

Es zeigt:
- Figur 1: eine Frontansicht der Planschneidmaschine,
- Figur 2: das Detail A gemäß Figur 1, zur Verdeutlichung einer ersten Ausführungsform der Messerabstützung,
- Figur 3: einen Schnitt gemäß Linie B-B in Figur 2,
- Figur 4: eine Messerabstützung gemäß Figur 2, jedoch unter Verwendung eines Distanzstückes, und
- Figur 5: einen Schnitt durch eine zweite Ausführungsform der Messerabstützung, entsprechend der Darstellung in Figur 3.

Die in Figur 1 gezeigte Planschneidmaschine 1 weist einen Ständer 2 mit Tisch 3 sowie je einen sich oberhalb des Tisches erstreckenden Portalrahmen 4 auf. Der Tisch 3 dient der Aufnahme des in Quaderform vorliegenden zu schneidenden Gutes auf der Tischoberfläche 6, die sich senkrecht zur Blattebene erstreckt. Bei dem zu schneidenen Gut handelt es sich insbesondere um ein aus Blättern gebildeten Schneigutstapel. Das zu schneidende Gut ist in der Figur nicht gezeigt.

Figur 1 veranschaulicht die Planschneidmaschine, von der Bedienerseite gesehen. Hinter dem Portalrahmen 4 ist im Tisch 3 ein Vorschubsattel 7 zum Verschieben des zu schneidenden Gutes senkrecht zur Blattebene gelagert. Verdeutlicht sind in der Figur die einzelnen rechenartigen Ansätze 8 des Vorschubsattels. Ein Messerbalken 9 ist im Portalrahmen 4 gelagert und im wesentlichen vertikal, d.h. in der Blattebene verfahrbar. Hinter dem Messerbalken 9 ist ein, nur im unteren Bereich sichtbares Messer 10 angeordnet und mit dem Messerbalken 9 verschraubt. In der Figur 1 nicht gezeigte Schrauben durchsetzen eine Vielzahl von vertikal orientierten Langlöchern 11 im Messerbalken 9 sowie mit diesen korrespondierende Gewindebohrungen im Messer 10. Hinter dem Messer 10 ist ein, nur im unteren Bereich sichtbarer Pressbalken 12 zum Niederdrücken des zu schneidenden Gutes während des Schnittes vorgesehen. Die untere Fläche des Pressbalkens 12 ist mit der Bezugsziffer 5 veranschaulicht, die Schneidkante des Messers 10 durch die Linie 13. In der Figur 1 verläuft die untere Kontur vom Messerbalken 9 und Messer 10 geneigt zur Tischoberfläche 6, da der Messerbalken 9 und das Messer 10 im Schwingschnitt bewegt werden und demzufolge nur in deren unteren Totpunkten parallel zur Tischoberfläche 6 zu liegen kommen. Die Figur 1 veranschaulicht den Messerbalken 9, das Messer 10 und den Pressbalken 12 in ihrer jeweils angehobenen Position.

In Figur 1 sind zusätzlich eine Dateneingabetastatur 14, ein Bildschirm 15, Schalter 16, Bedientasten 17, ein Fußhebel 19 für die Schnittandeutung sowie Seitenbleche 18 verdeutlicht.

Wie der Darstellung der Figur 1 zu entnehmen ist, weist die Planschneidmaschine im Bereich des Messerbalkens 9 zwei in horizontalem Abstand zueinander angeordnete Einrichtungen 20 zur Messerverstellung und -abstützung auf. Eine dieser Einrichtungen 20 ist im Detail für zwei Ausführungsformen in den nachfolgenden Figuren 2 - 5 beschrieben.

Figur 2 verdeutlicht im Bereich zweier Langlöcher 11 des Messerbalkens 9 die Verbindung des Messers 10 mit dem Messerbalken 9. Jedes Langloch 11 wird von einer, nur für deren Gewindeabschnitt veranschaulichten Befestigungsschraube 21 durchsetzt, die von vorne durch das Langloch 11 hindurchgesteckt und in eine entsprechende Gewindebohrung des Messers 10 eingeschraubt ist. Das vertikal zur Tischoberfläche 6 orientierte Langloch 11 erlaubt es, bei unveränderlicher Position des Messerbalkens 9 den Abstand der Unterkante 13 des Messers zur Tischoberfläche 6 zu ändern. Die Einrichtung 20 zur Messerabstützung und deren Verstellung ist geeignet, das Messer 10 in beliebiger Stellung abzustützen. Hierzu ist, wie den Figuren 2 und 3 zu entnehmen ist, eine Kurvenscheibe 22 vorgesehen, die einen sich spiralförmig und im wesentlichen über einen Winkel von etwa 300° erstreckenden Umfangsflächenabschnitt 23 aufweist. Senkrecht zur Kurvenscheibe 22 ist eine Abstützwelle 24 mit dieser drehfest verbunden, die eine horizontal orientierte Durchgangsbohrung 25 im Messerbalken 9 radial spielfrei durchsetzt. Die Spirale läuft dabei um die Schwenkachse 26 der Abstützwelle 24. Fest verbunden ist die Abstützwelle 24 mit der Kurvenscheibe 22 durch Ausbildung der Abstützwelle 24 mit einem Vierkanteinsatz, der eine entsprechende Öffnung in der Kurvenscheibe 22 unter Bildung einer Presspassung durchsetzt.

Zwischen die Kurvenscheibe 22 und dem Messerrücken 28 ist ein quaderförmiges Druckstück 29 aus gehärtetem Metall eingefügt. Dieses ist mittels zweier Schrauben 30 mit einer Führungsplatte 31 verbunden. Sie erstreckt sich in vertikaler Richtung und nimmt in dem Bereich ihres unteren Endes das Druckstück 29 auf und ist in ihrem zentralen Bereich mit einem sich in ihrer Längsrichtung erstreckenden Langloch 32 versehen. Die Führungsplatte 31 ist zwischen der Kurvenscheibe 22 und dem Messerbalken 9 angeordnet, wobei die Abstützwelle 24 das Langloch 32 der Führungsplatte 31 durchsetzt.

Für den Bereich des Messers 10 der Planschneidmaschine 1 ergibt sich folgende Materialpaarung: Die Kurvenscheibe 22 und das Druckstück 29 bestehen aus gehärtetem Stahl, um die Flächenpressung infolge der Linienberührung zwischen diesen Teilen beherrschen zu können. Wegen der relativ niedrigen Flächenpressung zwischen den Druckstücken 29 und dem Messer 10 im Bereich des Messerrückens 28 ist das Messer 10 zweiteilig ausgebildet. Es besteht in bekannter Art und Weise aus einem Messerträger 33 aus nichtgehärtetem Stahl, der den Messerrücken 28 aufweist, sowie einer den eigentlichen Schnitt vollführenden, mit der Schneidkante 13 versehenen Messerplatte 34, die in einen Rücksprung des Messerträgers 33 eingesetzt und mit diesem hart verlötet ist. Die Messerplatte 34 besteht aus gehärtetem Stahl. Entsprechend der vertikalen Erstreckung der Messerplatte 34 kann das Messer 10 nachgeschliffen werden, womit sich dessen vertikale Abmessung reduziert. Auf Grund der Gestaltung der Planschneidmaschine mit der Einrichtung zum Verstellen der Messerabstützung kann das Messer 10 bis zu dessen vollständigen Abschliff definiert mittels der beiden in Abstand zueinander angeordneten Kurvenscheiben 22 abgestützt werden. Figur 2 verdeutlicht mit dem Abstandsmaß x' die Breitenerstreckung eines neuen Messers 10. Bei Einsatz eines neuen Messers 10 ist die Kurvenscheibe 22 in etwa 180° zu der in der Figur 2 dargestellten Position verdreht, und kontaktiert im Bereich ihres Umfangsflächenabschnittes 23 das Druckstück 29. Verschleißt das Messer 10, wird es vom Messerbalken 9 demontiert, wobei das jeweilige Druckstück 29 auf Grund dessen pendelnder Aufhängung in der zugeordneten Abstützwelle 24 mittels der Führungsplatte 31 verliersicher im Messerbalken 9 gehalten ist. Nach dem Schleifen des Messers 10 wird es mittels der Befestigungsschrauben 21 lose mit dem Messerbalken 9 verbunden und die beiden Kurvenscheiben 22 so verdreht und damit bezüglich der Druckstücke 29 so zugestellt, daß die Schneidkante 13 des Messers 10 bei im unteren Totpunkt befindlichen Messerbalken 9 geringfügig in eine in den Tisch 3 eingelassene, nicht gezeigte Schneidleiste eindringt. In dieser Position werden die Befestigungsschrauben 21 angezogen. Wie der Darstellung der Figur 2 zu entnehmen ist, ist die Stützwirkung der Kurvenscheiben 22 wirksam, solange die Breite des Schneidmessers 10 das Maß x nicht unterschreitet. Um auch bei einem auf dieses Maß abgeschliffenen Messers 10 dieses weiterverwenden zu können, wird gemäß der in Figur 4 dargestellten Ausführungsform ein quaderförmiges Distanzstück 35 aus nicht gehärtetem Metall mittels mehrerer Schrauben 36 mit dem Messerträger 33 im Bereich des Messerrückens 28 verschraubt. Die Figur verdeutlicht, daß bei zwischen dem Druckstück 29 und dem Messer 10 wirksamen Distanzstück 35 der volle Hub der zugeordneten Kurvenscheibe 22 erneut zur Verfügung steht. Während bei einem neuen Messer 10 die Befestigungsschrauben 21 annähernd im Bereich der oberen Enden der Langlöcher 11 positioniert sind, ergibt sich bei der maximalen Zustellbewegung der Kurvenscheiben 22, gemäß der Darstellung in Figur 2, eine Position der Befestigungsschrauben 21 etwa in der Mitte der Langlöcher 11 und bei einer maximalen Zustellbewegung der Kurvenscheiben 22 unter Verwendung des Distanzstückes 35 eine Position der Befestigungsschrauben 21 im Bereich der unteren Enden der Langlöcher 11.

Die Länge der Langlöcher 11 kann reduziert werden, wenn in Längserstreckung des jeweiligen Langloches 11 mehrere Gewindebohrungen im Messer 10 vorgesehen sind, so daß in Abhängigkeit von der Breitenerstreckung des Messers 10 unterschiedliche Gewindebohrungen 21 benutzt werden können. Die Länge des Langloches 32 in der jeweiligen Führungsplatte 31 ist so bemessen, daß die Abstützwelle 24 während des Exzenterhubes das Langloch 32 frei durchsetzen kann.

Bei der Ausführungsform nach der Figur 5 ist die Kurvenscheibe 22 auf das rückwärtige Ende der Abstützwelle 24 aufgeschrumpft. Die Abstützwelle 24 ist durch die Bohrung 25 des Messerbalkens 9 hindurchgeführt und in dem der zugeordneten Kurvenscheibe 22 abgewandten, vorderen Bereich mittels einer Klemmplatte 37 festlegbar. Die Klemmplatte 37 besitzt eine Aussparung 38 im Messerbalken 9 und ist mit einer Bohrung versehen, deren Durchmesser geringfügig größer iost als der Außendurchmesser der Abstützwelle 24. Paralell zur Achse 26 ist die Klemmplatte 37 mit einer Gewindebohrung 39 versehen, in die eine Schraube 40 eingeschraubt ist, deren Schaft ein Sackloch 41 im Messerbalken 9 durchsetzt. Beim Einschrauben der Schraube 40 in das Sackloch 41 kippt die Klemmplatte 37 geringfügig und legt die zugeordnete Abstützwelle 24 somit sowohl axial als auch in Drehrichtung fest. Um bei nicht geklemmeter Abstutzwelle 24 die zugeordnete Klemmplatte 37 verliersicher zu halten, ist das vordere Ende der Abstützwelle 24 mit einem Sicherungsring 42 versehen. Zum Drehen der jeweiligen Abstützwelle 24 und damit der zugeordneten Kurvenscheibe 22 ist die Abstützwelle 24 auf der Bedienerseite mit einer Innensechskantbohrung 43 zum Einsetzen eines Innensechskantschlüssels versehen.

## Patentansprüche

1. Planschneidmaschine (1), insbesondere zum Schneiden von blättrigem Gut, mit einem Tisch (3) zur Aufnahme des zu schneidenden Gutes und einem in einer vertikalen Ebene zur das Gut aufnehmenden Tischoberfläche (6) verfahrbaren Schneideinrichtung (9, 10), die einen in einem Rahmen (4) der Maschine (1) verfahrbar gelagerten Messerbalken (9) sowie ein an diesem befestigtes Messer (10) aufweist, wobei mindestens zwei verstellbare Einrichtungen (20) im Abstand zueinander im Messerbalken (9) gelagert sind, zum Abstützen des Messers (10) im Bereich des Messerrückens (28) am Messerbalken (9), wobei sich sich die jeweilige verstellbare Einrichtung (20) über ein Druckstück (29) am Messerrücken (28) abstützt, **dadurch gekennzeichnet**, daß das Druckstück zumindest im Kontaktbereich mit der jeweiligen verstellbaren Einrichtung (20) hart ausgebildet ist, die verstellbare Einrichtung (20) eine Kurvenscheibe (22) aufweist, die mit einem senkrecht zu dieser angeordneten, im Messerbalken (9) gelagerten Abstützwelle (24) verbunden ist, und das Druckstück (29) mit einem plattenförmigen Führungselement (31) verbunden ist, das zwischen der Kurvenscheibe (22) und dem Messerbalken (9) angeordnet ist und die Abstützwelle (24) hintergreift.

2. Maschine nach Anspruch 1, **dadurch gekennzeichnet**, daß die Kurvenscheibe (22) einen sich im wesentlichen über einen Teilkreis oder spiralförmig erstreckenden, in Anlage mit dem Druckstück (29) bringbaren Umfangsflächenabschnitt (23) aufweist.

3. Maschine nach Anspruch 1 oder 2, **dadurch gekennzeichnet**, daß die Abstützwelle (24) drehfest mit der Kurvenscheibe (22) verbunden ist.

4. Maschine nach einem der Ansprüche 1 bis 3, **dadurch gekennzeichnet**, daß das Führungselement (31) ein Langloch (32) aufweist, wobei die Abstützwelle (24) das Langloch (32) durchsetzt.

5. Maschine nach einem der Ansprüche 1 - 4, **dadurch gekennzeichnet**, daß das Messer (10) einen aus nichtgehärtetem Metall bestehenden, mit dem Messerbalken (9) verbundenen Messerträger (33) und eine aus gehärtetem Metall bestehende, mit dem Messerträger (33) verbundene Messerplatte (34) aufweist.

6. Maschine nach einem der Ansprüche 1 - 5, **dadurch gekennzeichnet**, daß die Kurvenscheibe (22) aus Metall besteht und zumindest im Kontaktbereich mit dem Druckstück (29) gehärtet ist.

7. Maschine nach einem der Ansprüche 1 - 6, **dadurch gekennzeichnet**, daß das Druckstück (29) aus Metall besteht und zumindest im Kontaktbereich mit der Kurvenscheibe (22) gehärtet ist.

8. Maschine nach einem der Ansprüche 1 - 7, **dadurch gekennzeichnet**, daß die jeweilige Abstützwelle (24) mittels eines Klemmelementes (37) in Drehrichtung und axial festlegbar ist.

9. Maschine nach Anspruch 8, **dadurch gekennzeichnet**, daß die Abstützwelle (24) eine Bohrung (25) des Messerbalkens (9) durchsetzt und von der Bedienseite der Schneidmaschine (1) die Abstützwelle (24) verdreh- und festlegbar ist.

10. Maschine nach einem der Ansprüche 1 - 9, **dadurch gekennzeichnet**, daß zwischen dem Druckstück (29) und dem Messer (10) ein Distanzstück (35) angeordnet ist.

11. Maschine nach Anspruch 10, **dadurch gekennzeichnet**, daß das Distanzstück (35) mit dem Messer (10) verbunden ist, insbesondere mit dem Messer (10) verschraubt ist.

12. Maschine nach einem der Ansprüche 1 - 11, **dadurch gekennzeichnet**, daß das Druckstück (29) und/oder das Distanzstück (35) quaderförmig ausgebildet sind.

13. Maschine nach einem der Ansprüche 1 - 12, **dadurch gekennzeichnet**, daß der Messerbalken (9) mit mehreren, sich in Verstellrichtung des Messers (10) relativ zum Messerträger (33) erstreckenden Langlöchern (11) versehen ist, wobei jedem Langloch (11) mindestens eine Gewindebohrung im Messer (10) zugeordnet ist, sowie eine Befestigungsschraube (21) dieses Langloch (11) und die Gewindebohrung durchsetzt.

14. Maschine nach Anspruch 13, **dadurch gekennzeichnet**, daß das Messer (10), jedem Langloch (11) zugeordnet, mehrere Gewindebohrungen aufweist, die bezogen auf die Längserstreckung des Langlochs (11) in Abstand zueinander angeordnet sind.

## Claims

1. Guillotine-type cutting machine (1), in particular for cutting sheet material, comprising a table (3) for receiving the material that is to be cut, and a cutting device (9, 10) which is adapted to be moved in a vertical plane to the table surface (6) receiving the material and which features a cutter bar (9) mounted in a frame (4) of the machine (1) so as to be movable, and a blade (10) affixed to said cutter bar (9), with at least two adjustable devices (20) being mounted at a distance from one another in the cutter bar (9) for supporting the reverse (28) of the blade (10) on the cutter bar (9), and with each respective adjustable device (20) being supported on the reverse (28) of the blade (10) via a pressure member (29), **characterised in that** at least in the region of contact with each respective adjustable device (20) the pressure member is hard, the adjustable device (20) features a cam plate (22) which is joined to a support shaft (24) arranged perpendicular to said cam plate (22) and mounted in the cutter bar (9), and the pressure member (29) is joined to a plate-shaped guide element (31) which is arranged between the cam plate (22) and the cutter bar (9) and engages behind the support shaft (24).

2. Machine according to claim 1, **characterised in that** the cam plate (22) incorporates a circumferential surface portion (23) which extends substantially over part of a circle or in a spiral pattern and is adapted to be brought into contact with the pressure member (29).

3. Machine according to claim 1 or 2, **characterised in that** the support shaft (24) is joined to the cam plate (22) in a manner locked against rotation.

4. Machine according to any of claims 1 to 3, **characterised in that** the guide element (31) incorporates a slot (32) and the support shaft (24) passes through the slot (32).

5. Machine according to any of claims 1 to 4, **characterised in that** the blade (10) has a blade holder (33) made of non-hardened metal and joined to the cutter bar (9), and a cutter plate (34) made of hardened metal and joined to the blade holder (33).

6. Machine according to any of claims 1 to 5, **characterised in that** the cam plate (22) is made of metal and is hardened at least in the region of contact with the pressure member (29).

7. Machine according to any of claims 1 to 6, **characterised in that** the pressure member (29) is made of metal and is hardened at least in the region of contact with the cam plate (22).

8. Machine according to any of claims 1 to 7, **characterised in that** each respective support shaft (24) is adapted to be located in its direction of rotation and axially by means of a clamping element (37).

9. Machine according to claim 8, **characterised in that** the support shaft (24) passes through a bore (25) in the cutter bar (9) and the support shaft (24) can be twisted and located from the operator's side of the cutting machine (1).

10. Machine according to any of claims 1 to 9, **characterised in that** a spacer (35) is arranged between the pressure member (29) and the blade (10).

11. Machine according to claim 10, **characterised in that** the spacer (35) is joined to the blade (10), in particular bolted to the blade (10).

12. Machine according to any of claims 1 to 11, **characterised in that** the pressure member (29) and/or the spacer (35) are configured as right parallelepipeds.

13. Machine according to any of claims 1 to 12, **characterised in that** the cutter bar (9) is provided with a plurality of slots (11) extending in the direction in which the blade (10) is adjusted relative to the blade holder (33), at least one threaded bore in the blade (10) being allocated to each slot (11), and a fixing screw (21) passing through this slot (11) and the threaded bore.

14. Machine according to claim 12, **characterised in that** allocated to each slot (11) the blade (10) has a plurality of threaded bores which are spaced apart from one another in relation to the longitudinal extension of the slot (11).

## Revendications

1. Guillotine (1), destinée en particulier à couper un matériau en feuille, comportant une table (3) de réception du matériau à couper et un dispositif de coupe (9, 10) mobile dans un plan perpendiculaire à la surface (6) de la table et présentant une poutre de coupe (9) mobile dans un cadre (4) de la machine (1) et sur laquelle est fixée une lame (10), tandis que deux dispositifs réglables (20) séparés l'un de l'autre sont montés sur la poutre pour servir d'appui à la lame (10) sur la poutre (9) dans la zone du dos de la lame (28), une pièce de pression (29) étant interposée entre le dos de la lame (28) et chaque dispositif réglable (20),
caractérisée en ce que
la pièce de pression au moins dans sa zone en contact avec le dispositif réglable (20) correspondant est durcie et le dispositif réglable (20) comporte un disque de came relié à un arbre d'appui (24) monté perpendiculairement à lui dans la poutre de coupe, tandis que la pièce de pression (29) est reliée à un élément de guidage (31) en forme de plaque, monté entre le disque de came (22) et la poutre de coupe et en prise par l'arrière avec l'arbre d'appui (24).

2. Guillotine selon la revendication 1,
caractérisée en ce que
le disque de came (22) comporte une partie formant portée périphérique (29) pouvant être amenée en contact avec la pièce de pression (29) et ayant essentiellement la forme d'une partie de cercle ou d'une spirale.

3. Guillotine selon une des revendications 1 à 2,
caractérisée en ce que
l'arbre d'appui (24) est solidaire en rotation du disque de came (22).

4. Guillotine selon une des revendications 1 à 4,
caractérisée en ce que
l'élément de guidage (31) présente une boutonnière (32) que traverse l'arbre d'appui (24).

5. Guillotine selon une des revendications 1 à 4,
caractérisée en ce que
la lame (10) est composée d'un support (33) en métal non durci, relié au porte-lame (9) et d'une plaque de coupe (34) en métal durci, reliée au support de lame (33).

6. Guillotine selon une des revendications 1 à 5,
caractérisée en ce que
le disque de came (22) est en métal et est durci au moins dans sa partie en contact avec la pièce de pression (29).

7. Guillotine selon une des revendications 1 à 6,
caractérisée en ce que
la pièce de pression (29) est en métal, et est durci au moins dans sa partie en contact avec le disque de came (22).

8. Guillotine selon une des revendications 1 à 7,
caractérisée en ce que
chaque arbre d'appui (24) peut être bloqué en rotation et axialement par un élément de serrage (37).

9. Guillotine selon la revendication 8,
caractérisée en ce que
l'arbre d'appui (24) traverse un alésage (25) de la barre de coupe (9) et peut être bloqué en rotation et fixé à partir du côté de service de la guillotine (1).

10. Guillotine selon une des revendications 1 à 9,
caractérisée en ce qu'
une pièce d'espacement (35) est montée entre la pièce de pression (29) et la lame (10).

11. Guillotine selon la revendication 10,
caractérisée en ce que
la pièce d'espacement (35) est reliée à la lame (10), en particulier par des vis.

12. Guillotine selon une des revendications 1 à 11,
caractérisée en ce que
la pièce de pression (29) et/ou la pièce d'espacement (35) ont une forme parallélépipédique.

13. Guillotine selon une des revendications 1 à 12,
caractérisée en ce que
la poutre de coupe (9) est percée de plusieurs boutonnières orientées, par rapport au support (33), selon la direction de déplacement de la lame (10) et à chaque boutonnière est associé au moins un alésage fileté pratiqué dans la lame (10) ainsi qu'une vis de fixation (21) traversant cette boutonnière (11) et l'alésage fileté.

14. Guillotine selon la revendication 13,
caractérisée en ce que
la lame (10) comporte, associés à chaque boutonnière (11), plusieurs alésages filetés espacés les uns des autres sur la longueur de la boutonnière (11).
